# EUROPÄISCHE PATENTSCHRIFT

(11) **EP 0 748 859 B1**
(45) Veröffentlichungstag und Bekanntmachung des Hinweises auf die Patenterteilung: **24.05.2000**
(21) Anmeldenummer: 95810396.2
(22) Anmeldetag: 14.06.1995
(51) Int. Cl.: C10B 53/00

(54) **Verfahren und Vorrichtung zur Teilentkopplung von Schwelgaserzeugung und Schwelgasverbrauch bei einer Pyrolyseanlage**
Process and apparatus to partially uncouple the generation and utilization of pyrolysis gas in a pyrolysis plant
Procédé et dispositif pour le découplage partiel de la génération et de l'utilisation du gaz de pyrolyse dans une installation de pyrolyse

(43) Veröffentlichungstag der Anmeldung: 18.12.1996
(73) Patentinhaber: ALUMINIUM RHEINFELDEN GmbH, 79618 Rheinfelden (DE)
(72) Erfinder: Franke, Alois, D-79618 Rheinfelden (DE)
(74) Vertreter: Patentanwälte Breiter + Wiedmer AG

(56) Entgegenhaltungen:
- EP-A- 0 096 140
- EP-A- 0 126 407
- WO-A-93/00449
- DE-C- 3 721 451

## Beschreibung

Die Erfindung betrifft ein Verfahren zur Teilentkopplung von Schwelgaserzeugung und Schwelgasverbrauch bei einer Pyrolyseanlage, wobei das in einem Pyrolysereaktor erzeugte Schwelgas einem Gaswandler zur Umwandlung in Spaltgas zugeführt und das Spaltgas als umweltfreundlicher Brennstoff eingesetzt wird. Im Rahmen der Erfindung liegt auch eine zur Durchführung des Verfahrens geeignete Vorrichtung.

Zur Trennung und Rückgewinnung von Aluminium und Kohlenwasserstoffverbindungen aus mit organischen Verbindungen behafteten Materialien durch Pyrolyse ist schon vorgeschlagen worden, in einem dem Pyrolysereaktor nachgeschalteten Kondensator das Pyrolyseöl aus dem Schwelgas für spätere Nutzung abzuscheiden und nur das Permanentgas unmittelbar zur Erzeugung von Prozesswärme zu nutzen. Dieses Verfahren hat jedoch den Nachteil, dass das Handling des Pyrolyseöls wegen seiner Konzentration an polyzyklischen aromatischen Kohlenwasserstoffen unter besonderen Sicherheitsvorkehrungen erfolgen muss.

Andererseits stellt die online-Verknüpfung eines Pyrolysereaktors mit einem Gaswandler ohne besondere Massnahmen Spaltgas zur Verfügung, das erzeugungssynchron genutzt werden muss. Erzeugung und Bedarf von Pyrolysegas sind aber in der Regel nicht synchron, da sie Funktionen unabhängiger Prozesse sein können. Bei einem Ueberangebot an Spaltgas muss demzufolge notfalls abgefackelt werden.

Angesicht dieser Gegebenheiten hat sich der Erfinder die Aufgabe gestellt, ein Verfahren sowie eine Vorrichtung der eingangs erwähnten Art zu schaffen, mit welchen ein Handling des Pyrolyseöls nicht erforderlich ist und welche einen optimalen Einsatz eines handelsüblichen Gaswandlers ermöglichen.

Bezüglich des Verfahrens wird die Aufgabe erfindungsgemäss dadurch gelöst, dass der aus dem Pyrolysereaktor austretende Schwelgasstrom vor seinem Eintritt in den Gaswandler zur Anpassung des aus dem Gaswandler austretenden Spaltgasstromes an den jeweiligen Brennstoffbedarf bei geringerem Brennstoffbedarf durch zumindest teilweise Kondensation von Schwelgas vermindert und bei höherem Brennstoffbedarf durch zusätzliches Verdampfen von kondensiertem Schwelgas erhöht wird.

Im Zusammenhang mit vorliegender Erfindung wird unter Schwelgas bzw. Pyrolysegas das unter Sauerstoffabschluss oberhalb der Vergasungstemperatur organischer Verbindungen entstehende Gasgemisch verstanden. Dieses aus Kohlenwasserstoffen bestehende Gasgemisch kondensiert bei Abkühlung zu einer Flüssigkeit von öliger Konsistenz, dem sogenannten Pyrolyseöl. Durch erneutes Verdampfen kann das Pyrolyseöl wieder in die Gasphase überführt werden und entspricht dann bezüglich seiner Zusammensetzung wieder dem Schwelgas bzw. Pyrolysegas.

Unter Permanentgas wird derjenige Anteil des Pyrolysegases verstanden, der auch bei Raumtemperatur gasförmig bleibt.

Bei einem handelsüblichen Gaswandler wird Pyrolysegas an einem Hochtemperatur-Koksbett bei 1200°C zu CO, CO₂, CH₄ und H₂ gecrackt. Dieses sogenannte Spaltgas steht nach Säureabscheidung durch handelsübliche Gaswäsche als umweltfreundlicher Brennstoff zur Verfügung, z.B. zur Erzeugung von Prozesswärme.

Bei einer bevorzugten Durchführungsart des erfindungsgemäs- sen Verfahrens erfolgt die Kondensation von Schwelgas durch indirekte Kühlung mit Wasser und die Verdampfung von kondensiertem Schwelgas bzw. Pyrolyseöl wird vorzugsweise durch indirekte Beheizung mit Heissluft durchgeführt. Selbstverständlich ist es auch möglich, andere Kühl- und Heizmittel einzusetzen.

Bei einer zur Durchführung des erfindungsgemässen Verfahrens bevorzugten Vorrichtung mit einem Schwelgas erzeugenden Pyrolysereaktor und einem diesem nachgeschalteten Gaswandler zur Umwandlung des Schwelgases in Spaltgas ist erfindungsgemäss vorgesehen, dass zwischen dem Pyrolysereaktor und dem Gaswandler ein bezüglich des Schwelgases wahlweise als Kondensator oder als Durchlauferhitzer betreibbares Aggregat angeordnet ist.

Bei einer bevorzugten Ausführungsform der erfindungsgemässen Vorrichtung weist das Aggregat einen wahlweise mit Kühloder Heizmittel beaufschlagbaren Behälter auf, der eine Schwelgas führende Leitung umgibt.

Zur zeitweiligen Aufnahme von kondensiertem Schwelgas bzw. Pyrolyseöl ist dem Aggregat bevorzugt ein Kondensatbehälter zugeordnet, der mit einer Heizeinrichtung zur Verdampfung von kondensiertem Schwelgas ausgestattet sein kann.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt schematisch in
- - Fig. 1: einen Querschnitt durch ein erfindungsgemässes Aggregat im Betriebszustand "Kondensator";
- - Fig. 2: das Aggregat von Fig. 1 im Betriebszustand "Durchlauferhitzer".

Ein Aggregat 10 weist gemäss Fig. 1 und 2 einen geschlossenen Behälter 12 mit einem Einlassstutzen 14 und einen Auslassstutzen 16 für ein den Behälter 12 durchströmendes Kühl- oder Heizmedium auf. Der Behälter 12 umschliesst einen Teil einer Pyrolysegasleitung 18, in der das Schwelgas bzw. Pyrolysegas aus einem in der Zeichnung nicht dargestellten Pyrolysereaktor geführt wird. Die Pyrolysegasleitung 18 mündet nach dem Austritt aus dem Behälter 12 in einen Kondensatbehälter 20, der in Bodennähe mit einer Heizleitung 22 zum Verdampfen von Kondensat bzw. Pyrolyseöl 24 ausgestattet ist.

Der Kondensatbehälter 20 weist im Bereich oberhalb des das Kondensat 24 aufnehmenden Teils eine Gasabführleitung 26 auf, über die das aus der Pyrolysegasleitung 18 in den Kondensatbehälter 20 überführte Schwelgas sowie ggf. verdampftes Kondensat bzw. Pyrolyseöl 24 aus dem Kondensatbehälter 20 austritt und einem im der Zeichnung nicht dargestellten handelsüblichen Gaswandler zur Erzeugung von Spaltgas zugeführt wird.

Fig. 1 zeigt das Aggregat 10 im Betriebszustand "Kondensator". Das aus dem Pyrolysereaktor über die Pyrolysegasleitung 18 austretende Schwelgas wird durch das den Behälter 12 durchströmende Kühlwasser indirekt gekühlt, so dass bis auf das Permanentgas praktisch die gesamte Menge an Schwelgas zu Pyrolyseöl kondensiert und im Kondensatbehälter 20 aufgefangen wird. Die Heizvorrichtung für den Kondensatbehälter 20 ist nicht in Betrieb, d.h. die Heizleitung 22 ist geschlossen.

Fig. 2 zeigt das Aggregat 10 im Betriebszustand "Durchlauferhitzer". Das aus dem Pyrolysereaktor über die Pyrolysegasleitung 18 austretende Schwelgas wird durch das den Behälter 12 durchströmende Heizgas indirekt beheizt, wodurch eine Kondensation des Schwelgases verhindert wird. In diesem Betriebszustand steht somit die gesamte Menge an Schwelgas bzw. Pyrolysegas zur Verfügung. Wird darüber hinaus die Heizvorrichtung für den Kondensatbehälter 20 eingeschaltet, d.h. die Heizleitung 22 zusätzlich von Heizgas durchströmt, dann steht zusätzlich das zu einem früheren Zeitpunkt im Kondensatbehälter 20 bereits abgeschiedene Pyrolyseöl nach erneuter Ueberführung in die Gasphase wieder als Schwelgas und damit nach dessen Umwandlung im Gaswandler als zusätzliches Spaltgas zur Verfügung.

Aus der Betrachtung der Zeichnung ergibt sich ohne weiteres, dass bei geringem Bedarf an Spaltgas die Kondensatorschaltung gemäss Fig. 1 gewählt wird. Bei hohem Bedarf an Spaltgas wird die Durchlauferhitzerschaltung gemäss Fig. 2 gewählt, ggf. verstärkt durch die Kondensatbeheizung. Die Wahl der Schaltung und die Speicherfunktion des Kondensatbehälters 20 bewirken die gewünschte Entkopplung von Schwelgasangebot und Schwelgasverbrauch, ohne dass ein Handling des aromatischen Pyrolyseöls erforderlich wird. Erst diese Entkopplung macht den Einsatz des umweltfreundlichen Gaswandlers betriebsorganisatorisch möglich.

## Patentansprüche

1. Verfahren zur Teilentkopplung von Schwelgaserzeugung und Schwelgasverbrauch bei einer Pyrolyseanlage, wobei das in einem Pyrolysereaktor erzeugte Schwelgas einem Gaswandler zur Umwandlung des Schwelgases in Spaltgas zugeführt und das Spaltgas als umweltfreundlicher Brennstoff eingesetzt wird,
dadurch gekennzeichnet,
dass der aus dem Pyrolysereaktor austretende Schwelgasstrom vor seinem Eintritt in den Gaswandler zur Anpassung des aus dem Gaswandler austretenden Spaltgasstromes an den jeweiligen Brennstoffbedarf bei geringerem Brennstoffbedarf durch zumindest teilweise Kondensation von Schwelgas vermindert und bei höherem Brennstoffbedarf durch zusätzliches Verdampfen von kondensiertem Schwelgas erhöht wird.

2. Verfahren nach Anspruch 1, dadurch gekennzeichnet, dass die Kondensation von Schwelgas durch indirekte Kühlung mit Wasser durchgeführt wird.

3. Verfahren nach Anspruch 1, dadurch gekennzeichnet, dass die Verdampfung von kondensiertem Schwelgas durch indirekte Beheizung mit Heissluft durchgeführt wird.

4. Vorrichtung zur Durchführung des Verfahrens nach einem der Ansprüche 1 bis 3, mit einem Schwelgas erzeugenden Pyrolysereaktor und einem diesem nachgeschalteten Gaswandler zur Umwandlung des Schwelgases in Spaltgas,
dadurch gekennzeichnet,
dass zwischen dem Pyrolysereaktor und dem Gaswandler ein bezüglich des Schwelgases wahlweise als Kondensator oder als Durchlauferhitzer betreibbares Aggregat (10) angeordnet ist.

5. Vorrichtung nach Anspruch 4, dadurch gekennzeichnet, dass das Aggregat (10) einen wahlweise mit Kühl- oder Heizmittel beaufschlagbaren Behälter (12) aufweist, der eine Schwelgas führende Leitung (18) umgibt.

6. Vorrichtung nach Anspruch 4 oder 5, dadurch gekennzeichnet, dass dem Aggregat (10) ein Kondensatbehälter (20) zur Aufnahme von kondensiertem Schwelgas zugeordnet ist.

7. Vorrichtung nach Anspruch 6, dadurch gekennzeichnet, dass der Kondensatbehälter (20) mit einer Heizeinrichtung (22) zur Verdampfung von kondensiertem Schwelgas ausgestattet ist.

## Revendications

1. Procédé pour le découplage partiel de la génération et de l'utilisation du gaz de pyrolyse dans une installation de pyrolyse, dans lequel le gaz de pyrolyse produit dans un réacteur de pyrolyse est introduit dans un convertisseur pour transformer le gaz de pyrolyse en gaz de décomposition et dans lequel le gaz de décomposition est utilisé comme combustible écologique,
caractérisé en ce que
le flux du gaz de pyrolyse sortant du réacteur de pyrolyse est, avant son entrée dans le convertisseur pour ajuster le flux de gaz de décomposition à la demande nécessaire en combustible, soit réduit par au moins une condensation partielle du gaz de pyrolyse, soit augmenté par vaporisation additionnelle du gaz de pyrolyse condensé pour une demande en combustible élevée.

2. Procédé selon la revendication 1, caractérisé en ce que la condensation du gaz de pyrolyse est effectuée par un refroidissement indirect avec de l'eau.

3. Procédé selon la revendication 1, caractérisé en ce que la vaporisation du gaz de pyrolyse condensé est effectuée par un chauffage indirect par air chaud.

4. Dispositif pour appliquer le procédé selon l'une des revendications 1 à 3, constitué d'un réacteur de pyrolyse produisant du gaz de pyrolyse et un convertisseur placé après celui-ci pour transformer le gaz de pyrolyse en gaz de décomposition,
caractérisé en ce qu'
un agrégat (10), placé entre le réacteur de pyrolyse et le convertisseur de gaz, pouvant être utilisé suivant les cas soit comme condensateur soit comme réchauffeur en continue du gaz de pyrolyse.

5. Dispositif selon la revendication 4, caractérisé en ce que l'agrégat (10) est constitué d'un récipient qui peut être soit chauffé ou refroidit suivant le cas et qui enveloppe un tube qui conduit du gaz de pyrolyse.

6. Dispositif selon la revendication 4 ou 5, caractérisé en ce qu'un récipient (20) recueillant les produits de condensation du gaz de pyrolyse condensé est adjoint à l'agrégat.

7. Dispositif selon la revendication 6, caractérisé en ce que le récipient (20) est équipé d'un système (22) de chauffage pour évaporer du gaz de pyrolyse condensé.

## Claims

1. Process to partially uncouple the generation and utilization of pyrolysis gas in a pyrolysis plant, whereby the pyrolysis gas generated in the pyrolysis reactor is conveyed to a gas converter to convert the pyrolysis gas into fission-gas and the fission-gas is used as an environment friendly fuel,
caracterized in that
before entering the gas converter to adapt the fission-gas stream emerging from the gas converter to the fuel consumption required, the pyrolysis gas stream emerging from the pyrolysis reactor is reduced by an at least partial condensation of pyrolysis gas and is increased at higher fuel consumption by additionally evaporating condensed pyrolysis gas.

2. Process according to claim 1, caracterized in that the condensation of the pyrolysis gas is carried out by indirect cooling with water.

3. Process according to claim 1, caracterized in that the evaporation of condensed pyrolysis gas is carried out by indirect heating with hot air.

4. Device for carrying-through the process according to one of the claims 1 to 3, with a pyrolysis reactor generating pyrolysis gas and a gas converter following the pyrolysis reactor to convert the pyrolysis gas into fission-gas,
caracterized in that
an aggregate (10) which can be operated optionally as a condenser or as an inlet controlled heater is arranged between the pyrolysis reactor and the gas converter.

5. Device according to claim 4, caracterized in that the aggregate (10) has a container (12) which optionally can be cooled or heated, and which surrounds a conduit (18) carrying pyrolysis gas.

6. Device according to claim 4 or 5, caracterized in that a condensate container (20) to store condensed pyrolysis gas it adjoined the aggregate (10).

7. Device according to claim 6, caracterized in that the condensate container (20) is equipped with a heating device (22) for evaporating condensed pyrolysis gas.
